# EUROPÄISCHE PATENTSCHRIFT

(11) **EP 0 029 928 B1**
(45) Veröffentlichungstag und Bekanntmachung des Hinweises auf die Patenterteilung: **16.05.1984**
(21) Anmeldenummer: 80106786.9
(22) Anmeldetag: 04.11.1980
(51) Int. Cl.: F02M 3/06

(54) **Regeleinrichtung für die Leerlauf-Drehzahl von Brennkraftmaschinen, insbesondere fremdgezündeten Einspritz-Brennkraftmaschinen**
Device for idling speed control of internal-combustion engines, in particular spark ignited engines with fuel injection
Dispositif de réglage de la vitesse du ralenti pour moteurs à combustion interne, notamment pour moteurs à injection et à allumage par bougie

(30) Priorität: 01.12.1979 DE 2948501
(43) Veröffentlichungstag der Anmeldung: 10.06.1981
(73) Patentinhaber: Bayerische Motoren Werke Aktiengesellschaft, 80788 München (DE)
(72) Erfinder: Michassouridis, Athanasios Ing. grad., D-8000 München 2 (DE); Fischer, Gregor, Ing. grad, D-8011 Aschheim (DE)
(74) Vertreter: Schweiger, Erwin

## Beschreibung

Die Erfindung bezieht sich auf eine Regeleinrichtung der im Oberbegriff des Anspruches 1 beschriebenen Bauart.

Beim Einsatz einer Regeleinrichtung dieser Bauart, z. B. nach der DE-A-26 55 171, in Kraftfahrzeugen mit handgeschalteten Getrieben kann durch plötzlichen Abfall der Leerlaufbelastung der betriebswarmen Maschine ein kurzzeitiger starker Anstieg der Drehzahl eintreten, z. B. wenn das Kraftfahrzeug im Leerlauf gebremst und erst dann ausgekuppelt wird. Dieser starke Drehzahlanstieg, z. B. auf 2000 bis 3000/min, ist nicht schädlich, da er schnell wieder abgeregelt wird. Er erweckt jedoch den Eindruck einer Fehlfunktion der Regeleinrichtung, insbesondere derjenigen nach der obengenannten Druckschrift, da er durch deren progressive Zunahme des Öffnungsquerschnittes besonders ausgeprägt ist.

Der Erfindung liegt die Aufgabe zugrunde, die Regeleinrichtung nach dem Oberbegriff des Anspruches 1 so zu verbessern, daß auch bei solchen Betriebszuständen kein überhöhter Drehzahlanstieg auftritt.

Diese Aufgabe löst die Erfindung durch die kennzeichnenden Merkmale des Anspruches 1.

Durch diese Ausbildung der Regeleinrichtung wird ein störend hoher Leerlauf-Drehzahlanstieg bei jedem Betriebszustand der Brennkraftmaschine sicher vermieden bzw. ein solcher Drehzahlansteig innerhalb enger Grenzen, z. B. 1500/ min, gehalten, weil der größtmögliche Öffnungsquerschnitt des Bypass-Ventiles dem durch den Betriebszustand wesentlich beeinflußten, jeweils höchstmöglichen Leistungsbedarf der Maschine im Leerlauf angepaßt wird.

Bei den bekannten Regeleinrichtungen nach CH-A-4 82 106 und DE-A 27 34145 wirkt der dort jeweils vorgesehene Anschlag für den Ventilkörper auf das Regelverhalten der Regeleinrichtung ein und verändert den Regelvorgang insgesamt. Eine Anregung zur Lösung des vorliegenden Problemes, nur den Verstellweg des Ventilkörpers und damit den Regelbereich zu begrenzen, geben diese Druckschriften nicht.

Den Gegenstand der Erfindung weiter ausbildende Merkmale sind in den Unteransprüchen gekennzeichnet. Die Merkmale der Ansprüche 2 bis 4 enthalten einen temperaturabhängigen Anschlag und bilden ihn weiter aus. Die Merkmale der Ansprüche 5 bis 7 bilden jeweils den Stellantrieb für den Anschlag weiter aus. Die Merkmale der Ansprüche 8 bis 10 bilden die Ansteuerung des Stellantriebes weiter aus und der Anspruch 11 ergibt einen raumsparenden Aufbau des Ventiles mit dem zusätzlichen Stellantrieb für den Anschlag. Die Merkmale des Anspruches 12 beinhalten die Anpassung der Ansteuerung an Brennkraftmaschinen mit Zylinderabschaltung.

In der Zeichnung sind Ausführungsbeispiele der Erfindung dargestellt, anhand der die Erfindung nachstehend erläutert wird. Es zeigt
Fig. 1 einen Mittellängsschnitt einer Regeleinrichtung für die Leerlauf-Drehzahl von Brennkraftmaschinen mit einer schematischen Darstellung ihrer Anschlüsse in bezug auf das Saugrohr,
Fig. 2 eine Teilansicht der Regeleinrichtung in Richtung des Pfeiles II in Fig. 1,
Fig. 3 einen Mittellängsschnitt eines anderen Ausführungsbeispieles der in Fig. 1 dargestellten Regeleinrichtung,
Fig. 4 einen Mittellängsschnitt eines weiteren Ausführungsbeispieles der Regeleinrichtung nach Fig. 1.

In Fig. 1 ist als Regeleinrichtung ein Bypass-Ventil 1 mit seinen Anschlüssen an ein Sammelsaugrohr 2 mit Schwingrohren 3 und an das Saugrohr 4 mit der Drosselklappe 5 dargestellt. Das Bypass-Ventil 1 liegt in einer Bypass-Leitung 6, die in Saugstromrichtung gesehen, vor der Drosselklappe 5 angeschlossen ist und hinter dieser in das Sammelsaugrohr 2 mündet.

Das Bypass-Ventil 1 umfaßt eine Membrandose 7, deren Kammer 8 vom Saugrohrdruck über eine Leitung 9 beaufschlagbar ist, und ein Gehäuse 10. Das Gehäuse 10 weist eine Bohrung 11 und senkrecht dazu eine weitere Bohrung 12 auf. In die Bohrung 11 ist angrenzend an die Bohrung 12 ein kreisrunder Einsatz 13 eingepaßt. Der Einsatz 13 ist ähnlich einer Blende ausgebildet und weist eine Öffnung 14 als Steuerquerschnitt auf, deren Breite ausgehend vom oberen Randbereich des Einsatzes 13 parallel zur Bohrung 12 progressiv zunimmt.

Die Bohrung 12 ist als stufenweise verengtes Sackloch ausgeführt. Mit ihrem weitesten Abschnitt 15 kreuzt sie die Bohrung 11. An den weiten Abschnitt 15 schließt sich ein Gewindeabschnitt 16 an, der in einen kurzen glattwandigen Abschnitt 17 übergeht. Der kurze glattwandige Abschnitt 17 geht unter Bildung einer Schulter 18 in den engsten Abschnitt 19 des Sackloches über, der von einer Querbohrung 20 durchkreuzt ist.

An der Außenseite des Gehäuses 10 sind an durch die Querbohrung 20 gebildete Öffnungen 21 Stutzen 22 angeschlossen, über die der engste Abschnitt 19 in den Kühlmittelkreislauf der Maschine einbezogen ist.

In den engsten Abschnitt 19 der gestuften Bohrung 12 ragt das Gehäuse 23 eines Dehnstoffelementes 24 hinein, das sich unter Zwischenlage eines Dichtringes 25 an der Schulter 18 abstützt. Das Dehnstoffelement 24 ist mittels eines mit Außengewinde versehenen Halteringes 26 gehalten, der in den Gewindeabschnitt 16 geschraubt ist. Ein Hubbolzen 27 des Dehnstoffelementes 24 ragt durch den Haltering 26 und bildet einen Anschlag für eine Betätigungsstange 28 eines zylindrischen Ventilkörpers 29, der im weitesten Abschnitt 15 der Bohrung 12 geführt ist. Die Betätigungsstange 28 ragt durch eine Dichtung 30 aus dem Gehäuse 10 heraus in die Membrandose 7, in der sie an deren Membran 31 befestigt ist.

In der Membrandose 7 ist eine Druckfeder 32 angeordnet, die der Wirkung des Saugrohrdrukkes entgegenwirkt. Die Kennung der Druckfeder 32 ist auf das Leerlaufverhalten der Maschine mit Rücksicht auf alle im Leerlauf möglichen Belastungsfälle derart abgestimmt, daß sich im Bereich der niedrigeren Belastungen im Leerlauf eine relativ flache Kennung und im Bereich der höheren Belastungen eine relativ steile Kennung mit kontinuierlichem Übergang ergibt. Die Druckfeder 32 ist in der Kammer 8 der Membrandose 7 unter Zwischenschaltung eines Federtellers 33 mittels einer Stellscharube 34 in ihrer Vorspannung einstellbar. Eine konzentrisch in der Stellschraube 34 angeordnete Leerlauf-Einstellschraube 35 ermöglicht die Einstellung einer Mindestöffnung im Zusammenwirken eines Leerlauf-Anschlag-Bolzens 36 mit einem zweiten Federteller 37, der mit der Betätigungsstange 28 und damit mit dem Ventilkörper 29 verbunden ist.

Die grundsätzliche Arbeitsweise des Bypass-Ventiles 1 ist in der DE-A-26 55 171 beschrieben. In der Praxis hat sich herausgestellt, daß die Funktion des Bypass-Ventiles 1 nicht nur auf der Änderung des Saugrohrdruckes aufgrund von Drehzahländerungen der Maschine beruht, sondern daß auch die Änderungen des Saugrohrdruckes bei gleichbleibender Drehzahl, jedoch geänderter Belastung und damit geändertem Querschnitt der Öffnung 14 von ausschlaggebendem Einfluß sind. Damit kann eine gleichbleibende Leerlauf-Drehzahl ohne Regelbereich erzielt werden. Es kann jedoch auch durch eine abgestimmte Bemessung der Öffnung 14 ein den jeweiligen Erfordernissen angepaßter, über den Werten des Saugrohrdruckes veränderlicher Wert der Leerlauf-Drehzahl bestimmt werden. So kann beispielsweise für Kraftfahrzeuge mit automatischem Getriebe und hydraulischer Kupplung oder Drehmomentwandler für den Belastungszustand bei eingeschaltetem Getriebe eine gegenüber unbelastetem Leerlauf um etwa 100/min niedrigere Leertauf-Drehzaht vorgesehen werden, was die Kriechneigung solcher Kraftfahrzeuge erheblich verringert. Da die Leerlauf-Drehzahl bei belasteter Maschine aufgrund der höheren Füllung niedriger sein kann als bei unbelasteter, wird beiden Gegebenheiten solcher Kraftfahrzeuge voll entsprochen.

Bei einer Belastungsänderung der Maschine im Leerlauf arbeitet das Bypass-Ventil 1 auf folgende Weise:
Bei einer beispielsweisen Leerlauf-Drehzahl von etwa 700/min der unbelasteten Maschine wird diese durch Einschalten oder Einkuppeln eines Nebenaggregats zusätzlich belastet. Damit sinkt zunächst die Leerlauf-Drehzahl um einen geringen Wert ab. Dies bewirkt einen gleichzeitigen Anstieg des Saugrohrdruckes im Sammelsaugrohr 2. Dieser erhöhte Wert des Saugrohrdruckes kommt in der Kammer 8 des Bypass-Ventiles 1 zur Wirkung und ergibt in Verbindung mit der Druckfeder 32 ein Verstellen des Ventilkörpers 29 in Öffnungsrichtung. Auch der damit vergrößerte Querschnitt der Öffnung 14 bewirkt zugleich mit einer Erhöhung der Füllung und damit der Leistung der Maschine sowie einem Anstieg der Drehzahl auch einen weiteren Anstieg des Saugrohrdruckes. Dieser Anstieg des Saugrohrdruckes und der gleichzeitig zur Wirkung gelangende Abfall desselben aufgrund des Anstieges der Drehzahl gleichen sich gegenseitig in etwa wieder aus. Insgesamt verbleibt somit nach diesem Regelablauf ein Anstieg der Füllung und damit der Leistung der Maschine sowie ein Anstieg des Saugrohrdruckes, während die Drehzahl auf den ursprünglichen - oder bei entsprechender Abstimmung der Öffnung 14 auf einen neuen - Wert eingestellt ist.

Bei dem im Ausführungsbeispiel dargestellten Bypass-Ventil 1 wird das Dehnstoffelement 24 beim Warmlauf der Maschine durch das Kühlmittel zunehmend erwärmt. Dadurch wird der als Anschlag dienende Hubbolzen 27 mehr und mehr vorgeschoben und verhindert somit im warmen Betriebszustand der Maschine, daß ein zu großer Öffnungsquerschnitt des Bypass-Ventiles 1 freigegeben wird. So wird der Drehzahlanstieg, der durch plötzlichen Abfall der Leerlaufbelastung der betriebswarmen Maschine auftreten kann, innerhalb enger Grenzen gehalten, weil zur Regelung nur noch der schmalere obere Teil der Öffnung 14 zur Verfügung steht. Dadurch wird der Eindruck einer Fehlfunktion der Regeleinrichtung sicher vermieden.

Besondere Kühlmittelleitungen zum und vom Gehäuse 10 lassen sich einsparen, indem entweder das Gehäuse 10 so an die nicht dargestellte Maschine angebaut wird, daß das Dehnstoffelement 24 in einen vom Kühlmittel durchströmten Raum der Maschine ragt oder von einem Betriebstemperatur aufweisenden Bauteil durch Wärmeübertragung beheizt wird.

Das in Fig. 3 als Regeleinrichtung dargestellte Bypass-Ventil 101 weist im wesentlichen den gleichen Aufbau wie das vorher beschriebene Bypass-Ventil auf. Es umfaßt eine Membrandose 107 als Stellmotor mit einer vom Saugrohrdruck beaufschlagbaren Kammer 108 und ein Gehäuse 110. Das Gehäuse 110 weist eine Bohrung 111 und senkrecht dazu eine weitere Bohrung 112 auf. In die Bohrung 112 ist eine Führungsbuchse 113 eingesetzt. Im Kreuzungsbereich der Bohrungen 111 und 112 ist die Bohrung 111 auf der einen Seite bis in die Führungsbuchse 113 hinein fortgesetzt und auf der anderen Seite ist in der Wandung der Führungsbuchse 113 eine Öffnung 114 als Steuerquerschnitt ausgebildet, so daß die Führungsbuchse 113 eine Art Blende für den By- pass bildet. Innerhalb der Führungsbuchse 113 ist an einer Betätigungsstange 128 ein zylindrischer Ventilkörper 129 angeordnet. Das obere Ende der Betätigungsstange 128 ist an der von der Feder 132 beaufschlagten Membrane 131 der Membrandose 107 befestigt. In der Arbeitsweise besteht zwischen dem zuerst beschriebenen By- pass-Ventil 1 und dem hier beschriebenen By- pass-Ventil 101 kein Unterschied.

In das Gehäuse 110 ist koaxial zur Bohrung 112 ein Stellantrieb 124 eingeschraubt. Der Stellantrieb 124 besteht aus einem Dehnstoffelement ähnlich wie in Fig. 1 und einem handelsüblichen PTC-Widerstand für dessen Beheizung. Der Hubbolzen 127 des Dehnstoffelementes ragt an einem Ende des Stellantriebes 124 in Richtung des Ventilkörpers 129 und bildet einen Anschlag für dessen Hubbegrenzung. Am anderen Ende des Stellantriebes 124 ist eine Kontaktzunge 136 für den Anschluß einer nicht dargestellten elektrischen Leitung angeordnet. Der Stellantrieb 124 ist über ein nicht dargestelltes zeitabhängiges Schaltglied ansteuerbar. Es ist auch eine Ansteuerung über eine logische Verknüpfung mehrerer Glieder möglich. Der Widerstand des PTC-Widerstandes nimmt bei steigender Temperatur zu und stellt somit eine Temperaturbegrenzung sicher. Durch entsprechende Auswahl des PTC-Widerstandes und des Dehnstoffes lassen sich beliebige Zeitkonstanten darstellen. Zur Sicherstellung des Starts bei tiefen Außentemperaturen ist es möglich, ein Einschalten der Beheizung des Dehnstoffelementes nur dann vorzusehen, wenn die Maschine in Betrieb und der Anlasser nicht mehr betätigt ist und/oder die Kaltstartanreicherung abgeschaltet ist.

Bei einem Inbetriebsetzen der Maschine im abgekühlten Zustand tritt folgende Funktionsweise ein:
Sobald der Stellantrieb 124 nach Inbetriebsetzen der Maschine angesteuert wird, beginnt eine Erwärmung des Dehnstoffelementes über den PTC-Widerstand und damit eine Bewegung des Hubbolzens 127. Seine am weitesten ausgefahrene Stellung nimmt der Hubbolzen 127 ein, wenn nach entsprechendem Zeitablauf die Warmlaufphase der Maschine beendet ist bzw. die Reibleistung der Maschine durch den Warmlauf auf einen bestimmten niedrigeren Wert als im Kaltzustand gesunken ist.

Der Stellantrieb 124 kann auch aus einem nicht dargestellten Hubmagneten bestehen, der ebenso wie das Dehnstoffelement koaxial zur Bohrung 112 angeordnet ist und dessen Kern die Funktion des Hubbolzens 127 erfüllt.

Eine weitere Möglichkeit der Ausbildung eines Stellantriebes für die Hubbegrenzung besteht darin, einen Hubmagneten als Stellantrieb seitlich am unteren Teil des Gehäuses 110 anzuordnen. Hierbei ist ein Kern bzw. eine Verlängerung des Kernes des Hubmagneten in den Bewegungsweg des Ventilkörpers 129 oder einer Verlängerung von dessen Betätigungsstange bewegbar. Bei dieser Ausführungsform sind nur relativ geringe Haltekräfte erforderlich, die den den Anschlag bildenden Kern des Hubmagneten in seiner den Bewegungsweg des Ventilkörpers 129 begrenzenden Lage halten. Die Ansteuerung des Stellantriebes erfolgt im wesentlichen in der gleichen Weise wie die Ansteuerung des Stellantriebes 124.

Bei dem in Fig. 4 dargestellten Ausführungsbeispiel ist für den Anschlag zwischen dem eigentlichen Bypass-Ventil 201 und dessen als Stellmotor dienender Membrandose 207 ein Stellantrieb 224 in Form eines Unterdruckstellmotors bzw. einer weiteren Membrandose angeordnet, die als beweglichen Anschlag zur Hubbegrenzung des Ventilkörpers 229 und zur Einstellung des maximalen Öffnungsquerschnittes 214 eine Anschlaghülse 227 trägt. Die Anschlaghülse 227 begrenzt direkt den Bewegungsweg der Membrane 231, wenn der Stellantrieb 224 in entsprechender Weise angesteuert ist. Die Ansteuerung des Stellantriebes 224 erfolgt über ein zeitabhängig angesteuertes Magnet-Pneumatik-Ventil und/oder ein temperaturabhängiges Pneumatik-Ventil in einer zum Stellantrieb 224 führenden Unterdruckleitung. Darüber hinaus sind weitere Verfeinerungen der Ansteuerung möglich, wie sie oben im Zusammenhang mit den vorherigen Ausführungsbeispielen beschrieben wurden.

Bei den Ausführungsbeispielen mit einem Hubmagneten oder einem Unterdruckstellmotor (Fig. 4) als Stellantrieb für den Anschlag ist es ferner möglich, den Anschlag je nach der Betriebsart der Maschine entweder aus- oder einzufahren. Dieses ist insbesondere für Brennkraftmaschinen mit Zylinderabschaltung von Bedeutung, da bei diesen je nach Anzahl der in Betrieb befindlichen Zylinder ein größerer oder kleinerer Regelbereich des Bypass-Ventiles vorteilhaft ist.

## Patentansprüche

1. Regeleinrichtung für die Leerlauf-Drehzahl von Brennkraftmaschinen, insbesondere fremdgezündeten Einspritz-Brennkraftmaschinen,
- mit einem Bypass-Ventil (1, 101, 201), das parallel zu einer in der Ansaugleitung angeordneten, willkürlich betätigbaren Drosselklappe (5) liegt, von einem Stellmotor gesteuert ist und mit zunehmendem Verstellweg einen zunehmenden Öffnungsquerschnitt freigibt und
- mit einem Stellantrieb (24, 124, 224) der in Abhängigkeit von mindestens einem Betriebsparameter der Maschine den Verstellweg des Ventilkörpers (29, 129, 229) beeinflußt und einen für Leerlauflast ausreichenden Öffnungsquerschnitt (14, 114, 214) einstellt,
dadurch gekennzeichnet,
- daß ein mittels des Stellantriebes (24, 124, 224) verstellbarer Anschlag (Hubbolzen 27, 127, Anschlaghülse 227) den maximalen Verstellweg des beim Regelvorgang ausschließlich vom Stellmotor bewegten Ventilkörpers bestimmt,
- wobei die Betätigung des Anschlages unmittelbar oder mittelbar von mindestens einem Betriebsparameter der Brennkraftmaschine, wie Betriebstemperatur, Betriebszeit ab Kaltstart, Anteil der befeuerten Arbeitsräume, abhängig ist.

2. Regeleinrichtung nach Anspruch 1, dadurch gekennzeichnet,
- daß der Stellantrieb aus einem Dehnstoffelement (24) besteht,
- dessen Hubbolzen (27) den verstellbaren Anschlag bildet, und
- daß das Gehäuse (23) des Dehnstoffelementes (24) in ein vom Kühlmittel der Maschine durchströmtes Gehäuseteil hineinragt.

3. Regeleinrichtung nach Anspruch 2, dadurch gekennzeichnet,
- daß das Dehnstoffelement (24) einschließlich Hubbolzen (27) und das vom Kühlmittel durchströmte Gehäuseteil in gleichachsiger Verlängerung der Bohrung (12) des Bypass-Ventiles (1) angeordnet sind, in welcher der Ventilkörper (29) geführt ist.

4. Regeleinrichtung nach Anspruch 3, dadurch gekennzeichnet,
- daß die Bohrung (12) des Bypass-Ventiles (1) in ein Sackloch innerhalb des Gehäuseteiles übergeht,
- in dem das Gehäuse (23) des Dehnstoffelementes (24) mittels eines Bundes an einer Bohrungsabstufung (Schulter 18) dichtend anliegt und mittels eines den Hubbolzen (27) des Dehnstoffelementes (24) umgebenden Halteringes (26) abgestützt ist und
- in das je eine Zu- und Ablaufleitung (Querbohrung 20 und Stutzen 22) für das Kühlmittel einmünden.

5. Regeleinrichtung nach Anspruch 1, dadurch gekennzeichnet,
- daß der Stellantrieb (124) aus einem Dehnstoffelement besteht,
- das mittels eines PTC-Widerstandes elektrisch beheizbar ist und
- dessen Hubbolzen (127) den verstellbaren Anschlag bildet bzw. trägt.

6. Regeleinrichtung nach Anspruch 1, dadurch gekennzeichnet,
- daß der Stellantrieb aus einem elektrisch betätigbaren Hubmagneten besteht,
- dessen Kern den verstellbaren Anschlag bildet bzw. trägt.

7. Regeleinrichtung nach Anspruch 1, dadurch gekennzeichnet,
- daß der Stellantrieb (224) aus einem Unterdruck Stellmotor besteht,
- dessen Membrane den verstellbaren Anschlag (Anschlaghülse 227) trägt.

8. Regeleinrichtung nach einem der Ansprüche 1 und 5 bis 7, dadurch gekennzeichnet,
- daß als Betriebsparameter die Zeit zugrundegelegt ist, die nach dem Anlauf der Maschine zum Erreichen eines bestimmten Betriebszustandes erforderlich ist und
- daß der Stellantrieb (124; 224) für den Anschlag (Hubbolzen 127; Anschlaghülse 227) über ein zeitabhängiges Schaltglied ansteuerbar ist,
- das bei Erreichen dieses Betriebszustandes ausgelöst wird.

9. Regeleinrichtung nach einem der Ansprüche 1 und 5 bis 8, dadurch gekennzeichnet,
- daß als Betriebsparameter eine bestimmte Temperatur der Maschine bzw. eines ihrer Bauteile oder ihrer Betriebsstoffe zugrundegelegt ist und
- daß der Stellantrieb (124; 224) über ein temperaturabhängiges Schaltglied ansteuerbar ist,
- das bei Erreichen dieser Temperatur ausgelöst wird.

10. Regeleinrichtung nach Anspruch 8, dadurch gekennzeichnet,
- daß der Stellantrieb (124; 224) nur bei laufender Maschine und abgeschaltetem Anlasser und/oder abgeschalteter Kaltstartanreicherung ansteuerbar ist.

11. Regeleinrichtung nach Anspruch 7, dadurch gekennzeichnet, daß der Stellantrieb (224) des Anschlages (Anschlaghülse 227) zwischen dem Bypass-Ventil (201) und dessen Stellmotor (Membrandose 207) angeordnet ist.

12. Regeleinrichtung nach einem der Ansprüche 1 und 6 bis 11, dadurch gekennzeichnet,
- daß bei Brennkraftmaschinen mit Zylinderabschaltung als Betriebsparameter die Zu-oder Abschaltung befeuerter Zylinder zugrundegelegt ist.

## Claims

1. A device for regulating the idling speed of internal combustion engines, in particular separately-fired injection internal combustion engines, the device comprising
- a bypass valve (1, 101, 201) which is disposed parallel to an arbitrarily actuable throttle flap (5) arranged in the suction pipe, is controlled by a servo-motor, and uncovers an opening cross-section which increases with the displacement distance, and
- an adjusting drive (24, 124, 224) which, in dependence upon at least one operating parameter of the engine, influences the displacement distance of the valve body (29, 129, 229) and establishes an opening cross-section (14, 114, 214) sufficient for an idling load,
characterized in
- that a stop (lift pin 27, 127, stop sleeve 227), displaceable by means of the adjusting drive (24, 124, 224), determines the maximum displacement distance of the valve body moved only by the servo-motor during the regulating operation,
- the actuation of the stop being directly or indirectly dependent upon at least one operating parameter of the internal combustion engine, such as operating temperature, operating time from cold start, proportion of the fired working spaces.

2. A regulating device according to claim 1, characterized in
- that the adjusting drive consists of an element (24) of extensible material,
- the lift pin (27) of which forms the displaceable stop, and
- that the housing (23) for the element (24) of extensible material projects into a housing part through which the engine coolant flows.

3. A regulating device according to claim 2, characterized in
- that the element (24) of extensible material including the lift pin (27) and the housing part through which the coolant flows are arranged as a coaxial extension of the bore (12) of the bypass valve (1), in which bore the valve body (29) is guides.

4. A regulating device according to claim 3, characterized in
- that the bore (12) of the bypass valve (1) adjoins a blind-end hole within the housing part,
- in which the housing (23) fpr the element (24) of extensible material bears, by means of a collar, against a stepped portion of the bore (shoulder 18) and is braced by means of a retaining ring (26) surrounding the lift pin (27) of the element (24) of extensible material and
- with which communicate a supply pipe and discharge pipe (transverse bore 20 and port 22) for the coolant.

5. A regulating device according to claim 1, characterized in
- that the adjusting drive (124) consists of an element of extensible material,
- that can be electrically heated by means of a PTC resistor and
- the lift pin (127) of which forms or carries the displaceable stop.

6. A regulating device according to claim 1, characterized in
- that the adjusting drive consists of an electrically actuated lift magnet,
- the core of which forms or carries the displaceable stop.

7. A regulating device according to claim 1, characterized in
- that the adjusting drive (224) consists of a vacuum servo-motor,
- the diaphragm of which carries the displaceable stop (stop sleeve 227).

8. A regulating device according to any one of claim 1 and 5 to 7, characterized in
- that the operating parameter used is based on the time required for reaching a particular operating condition following start-up of the engine and
- that the adjusting drive (124; 224) for the stop (lift pin 127; stop sleeve 227) can be started up by way of a time-dependent switching member,
- that is actuated when this operating condition is reached.

9. A regulating device according to claim 1 and 5 to 8, characterized in
- that the operating parameter used is based on a specific temperature of the engine or one of its components, or of the materials for powering the engine and
- that the adjusting drive (124; 224) can be started up by way of a temperature-dependent switching member,
- that is actuated when this temperature is reached.

10. A regulating device according to claim 8, characterized in
- that the adjusting drive (124; 224) can be started up only when the engine is running and the starter is switched on and/or when the cold-start enrichment means is switched off.

11. A regulating device according to claim 7, characterized in
- that the adjusting drive (224) for the stop (stop sleeve 227) is arranged between the bypass valve (201) and its servomotor (diaphragm container 207).

12. A regulating device according to any one of claims 1 and 6 to 11, characterized in
- that in the case of internal combustion engines having cylinder cut-out means, the operating parameter used is based on the switching on and off of fired cylinders.

## Revendications

1. Dispositif de régulation pour la vitesse de rotation de ralenti de monteurs à combustion interne, notamment monteurs à injection et à allumage par bougies, du type comprenant une soupape de by-pass (1, 101, 201) qui est montée en parallèle avec un clapet d'étranglement (5), disposé dans la conduite d'aspiration, actionnable à volonté, soupape commandée par un moteur de réglage et libérant, avec une course croissante, une section d'ouverture croissante, et avec un organe d'entraînement de réglage (24, 123, 224) qui influence, en dépendance d'au moins un paramètre de régime de marche du moteur, la course de déplacement du corps obturateur de soupape (29, 129, 229), et règle ainsi une section d'ouverture (14, 114, 214) suffisante pour la vitesse de ralenti du moteur, dispositif caractérisé par une butée (axe déplaçable 27, 127, manchon de butée 227), réglable en position au moyen de l'entraînement de réglage (24, 124, 224) qui détermine la course de déplacement maximale du corps obturateur de soupape qui est déplacé lors du processus de réglage exclusivement par le moteur de réglage, l'actionnement de la butée étant dépendant, directement ou indirectement, d'au moins un paramètre de régime de marche du moteur, tel que température de régime de marche à partir du démarrage à froid, proportion des chambres de travail soumises à l'allumage.

2. Dispositif de régulation suivant la revendication 1, caractérisé en ce que l'entraînement de réglage consiste en un élément en matériau thermiquement expansible (24), dont l'axe de déplacement (27) forme la butée réglable, le carter (23) de l'élément thermiquement expansible (24) pénètrant dans une partie de carter traversée par le courant de fluide de refroidissement du moteur.

3. Dispositif de régulation suivant la revendication 2, caractérisé en ce que l'élément en matériau thermiquement expansible (24) y compris son axe de déplacement (27), ainsi que la partie de carter traversée par le fluide de refroidissement, sont disposés dans le prolongement coaxial de l'alésage (12) de la soupape de by-pass (1) dans lequel est guidé le corps obturateur de soupape (29).

4. Dispositif de régulation suivant la revendication 3, caractérisé en ce que l'alésage (12) de la soupape de by-pass (1) se prolonge par un perçage borgne à l'intérieur de la portion de car ter, perçage borgne dans lequel est appliqué, à joint étanche, le carter (23) de l'élément en matériau thermiquement expansible (24), au moyen d'une bride contre un épaulement (18) du perçage, et est appuyé, au moyen d'une bague de maintien (26) entourant l'axe de déplacement (27) de l'élément expansible (24), une conduite d'amenée et une conduite de sortie pour le fluide de refroidissement, (perçage transversal 20 et raccord de branchement 22) débouchant dans ce perçage borgne.

5. Dispositif de régulation suivant la revendication 1, caractérisé en ce que l'entraînement de réglage (124) consiste en un élément en matériau thermiquement expansible, qui peut être échauffé électriquement au moyen d'une résistance PTC, et dont l'axe de déplacement constitue ou porte la butée de position réglable.

6. Dispositif de régulation suivant la revendication 1, caractérisé en ce que l'entraînement de réglage consiste en un aimant de déplacement actionné électriquement, dont le noyau constitue ou porte la butée réglable.

7. Dispositif de régulation suivant la revendication 1, caractérisé en ce que l'entraînement de réglage (224) consiste en un moteur de réglage à dépression dont la membrane porte la butée réglable (manchon de butée 227).

8. Dispositif de régulation suivant l'une des revendications 1 et 5 à 7, caractérisé en ce que, comme paramètre de régime de marche, on se base sur le temps qui est nécessaire, après le démarrage du moteur, pour atteindre un état de régime de marche déterminé, l'entraînement de réglage (124, 224) pour la butée (axe de déplacement 127, manchon de butée 227) étant déclenché par l'intermédiaire d'un organe de connexion dépendant du temps, lequel est libéré lorsqu'est atteint cet état de régime.

9. Dispositif de régulation suivant l'une des revendications 1 et 5 à 8, caractérisé en ce que, comme paramètre de régime de marche, on prend pour base une température déterminée du moteur, ou de l'une de ses pièces de construction ou de ses matériaux, l'entraîmnement de réglage (124, 224) étant déclenché par l'intermédiaire d'un organe de connexion dépendant de la température, et relâché lors de l'atteinte de cette température.

10. Dispositif de régulation suivant la revendication 8, caractérisé en ce que l'entraînement de réglage (124, 224) n'est déclenchable que lorsque le moteur tourne et que le démarreur est déconnecté et/ou que l'enrichissement de démarrage à froid est déconnecté.

11. Dispositif de régulation suivant la revendication 7, caractérisé en ce que l'entraînement de réglage (224) de la butée (manchon de butée 227) est disposé entre la soupape de by-pass (201) et son moteur de réglage (boîtier à membrane 207).

12. Dispositif de régulation suivant l'une des revendications 1 et 6 à 11, caractérisé en ce que, dans le cas d'un moteur avec possibilité de déconnexion de cylindres, on prend comme base pour le paramètre de régime de marche, la connexion ou la déconnexion du cylindre soumis à l'allumage.
